# EUROPÄISCHE PATENTANMELDUNG

(11) **EP 0 405 102 A1**
(43) Veröffentlichungstag der Anmeldung: **02.01.1991**
(21) Anmeldenummer: 90108848.4
(22) Anmeldetag: 10.05.1990
(51) Int. Cl.: B02C 4/32

(54) **Verfahren und Vorrichtung zum Zerkleinern von Mahlgut**

(30) Priorität: 28.06.1989 DE 3921181
(71) Anmelder: KRUPP POLYSIUS AG, D-59269 Beckum (DE)
(72) Erfinder: Von Seebach, Michael, Dr.-Ing., D-4722 Enningerloh (DE); Heinemann, Otto, Dipl.-Ing., D-4722 Enningerloh (DE); Milewski, Günter, Dipl.-Ing., D-4722 Enningerloh (DE); Schössler, Werner Dipl.-Ing., D-4730 Ahlen (DE)
(74) Vertreter: Tetzner, Volkmar, Dr.-Ing. Dr. jur.

(57) **Zusammenfassung**

Die Erfindung betrifft ein Verfahren sowie eine Vorrichtung zum Zerkleinern von Mahlgut unter Verwendung von zwei angetriebenen Walzen (1,2), von denen die eine Walze (1) ortsfest angeordnet und die andere Walze (2) zur Einstellung des Mahldruckes im Walzenspalt verstellbar, im eigentlichen Mahlbetrieb jedoch in ihrer Lage fixiert ist. Eine derartige Lösung zeichnet sich durch verringerte Anlagenkosten, eine vereinfachte Betriebsweise, einen verbesserten Mahlwirkungsgrad sowie eine verringerte Schwingungsneigung aus.

## Beschreibung

Die Erfindung betrifft ein Verfahren (entsprechend dem Oberbegriff des Ansprüches 1) sowie eine Vorrichtung (gemäß dem Gattungsbegriff des Ansprüches 5) zum Zerkleinern von Mahlgut.

Bisher erfolgt das Zerkleinern von sprödem Mahlgut (beispielsweise Zementklinker) in sogenannten Gutbett-Walzenmühlen, von denen die eine Walze ortsfest angeordnet und die andere Walze federelastisch abgestützt ist.

Betriebserfahrungen mit diesen bekannten Gutbett-Walzenmühlen zeigen, daß vor allem dann, wenn das Mahlgut einen hohen Feinanteil enthält, vielfach störende Schwingungen im System auftreten. Die bekannten Ausführungen erfordern ferner einen beträchtlichen anlagentechnischen Aufwand und lassen auch hinsichtlich der Betriebsweise und bezüglich des Mahlwirkungsgrades Verbesserungen wünschenswert erscheinen.

Der Erfindung liegt daher die Aufgabe zugrunde, ein Verfahren (entsprechend dem Oberbegriff des Anspruches 1) sowie eine Vorrichtung (gemäß dem Gattungsbegriff des Ansprüches 5) zum Zerkleinern von Mahlgut zu schaffen, die sich durch einen verringerten anlagentechnischen Aufwand, eine einfachere Betriebsweise, einen höheren Mahlwirkungsgrad und eine verringerte Schwingungsneigung auszeichnen.

Diese Aufgabe wird erfindungsgemäß durch die kennzeichnenden Merkmale der Ansprüche 1 bzw. 5 gelöst. Zweckmäßige Ausgestaltungen der Erfindung sind Gegenstand der Unteransprüche.

Bei dem erfindungsgemäßen Verfahren wird zunächst (beim Einstellvorgang) unter Zuführung des Mahlgutes die verstellbare Walze mit so hoher Kraft in Richtung auf die ortsfeste Walze gedrückt, daß sich der Walzenspalt auf einen Wert einstellt, bei dem im Walzenspalt ein vorgegebener Mahldruck vorhanden ist. Sodann wird dieser eingestellte Walzenspalt durch Festlegung der Lage der verstellbaren Walze fixiert. Der eigentliche Mahlvorgang erfolgt dann mit - hinsichtlich der Größe des Walzenspaltes - fixierten Walzen.

Bei den der Erfindung zugrundeliegenden Versuchen hat sich überraschend herausgestellt, daß der Verzicht auf die bisher übliche Abfederung einer Walze mit wesentlichen anlagentechnischen, betriebstechnischen und mahltechnischen Vorteilen verbunden ist. Durch die steifere Konstruktion ergibt sich eine deutliche Verbesserung des Mahlverfahrens und ein höherer Mahlwirkungsgrad. Die Eigenfrequenz wird dabei zu höheren Werten hin verschoben; die Neigung zu Schwingungen wird insbesondere in dem bisher kritischen Fall eines hohen Feinanteiles wesentlich verringert.

Die Verwendung eines festen Walzenspaltes vereinfacht ferner die Betriebsweise wesentlich. Dabei wird bei Beginn eines Mahlvorganges der Walzenspalt bis zum Optimum der Schülpenstärke zugefahren, was eine rasche Inbetriebnahme, eine geringe Wartung und eine rechnergesteuerte Betriebsweise ermöglicht.

Der Wegfall der bisher erforderlichen Abfederung der einen Walze führt zu einer wesentlichen Verringerung der Herstellkosten. Eine besondere Vereinfachung ergibt sich insbesondere dann, wenn die zur Einstellung des Walzenspaltes dienende Kraft nach Fixierung des eingestellten Walzenspaltes aufgehoben wird.

Ein eingestellter Walzenspalt ergibt bei konstanter Walzengeschwindigkeit und annähernd konstantem Aufgabegut eine etwa konstante Durchsatzleistung. Hierzu gehört ein bestimmter Mahldruck im engsten Teil des Walzenspaltes, der - wie im einzelnen noch erläutert wird - durch geeignete Meßeinrichtungen bestimmt werden kann.

Die optimale Zerkleinerung des Mahlgutes hängt bei vorgegebener Schülpendicke (d.h. Größe des Walzenspaltes im engsten Bereich) ausschließlich von der aufgebrachten Preßkraft, d.h. vom Mahldruck ab. Die vorgegebene Walzenlänge der Maschine bestimmt zusammen mit der Preßkraft das Antriebsdrehmoment der Walzen und zusammen mit der Drehzahl die Antriebsleistung sowie den Mahlgutdurchsatz.

Da sich die Bedingungen für den Einzug des Mahlgutes zwischen die Mahlwalzen kurzfristig nicht ändern und auch die Walzengeschwindigkeit konstant gehalten wird, läßt sich durch die erfindungsgemäße Einstellung und Fixierung des Walzenspaltes auf einfache Weise ein vorgegebener Mahldruck im engsten Walzenspalt einstellen, wobei das maximal zulässige Drehmoment an der Walzenwelle und der spezifische Kraftbedarf für die Zerkleinerungsleistung zu berücksichtigen sind.

Bei fest eingestelltem Walzenspalt werden kleine Veränderungen im Mahlgut (z.B. gewisse Schwankungen in der Mahlbarkeit und/oder Körnung) von der Elastizität der Schülpen aufgenommen, und zwar besonders dann, wenn es sich hierbei - über die Länge der Walzen gesehen - nur um örtliche oder kurzzeitige Änderungen handelt. Dies führt zwar zu Kraft- und Momentenspitzen, die jedoch von der Maschinenstruktur und vom Antrieb bis zu einem Vielfachen des Nennwertes aufgenommen werden können. Die erfindungsgemäße Betriebsweise mit fixiertem Walzenspalt garantiert dabei eine höchstmögliche Energieausnutzung.

Wird nun bei dem erfindungsgemäßen Verfahren ein vorbestimmter (maximaler) Mahldruck überschritten (beispielsweise beim Einziehen von Fremdkörpern in die Walzenmühle), so wird die verstellbare Walze aus ihrer fixierten Lage freigegeben. Durch diese Überlastsicherung wird damit eine Beschädigung von Maschinenstruktur und/oder Antrieb vermieden.

Diese und weitere Einzelheiten der Erfindung gehen aus der folgenden Beschreibung eines in der Zeichnung veranschaulichten Ausführungsbeispieles hervor. Es zeigen
Fig.1 einen Querschnitt durch eine erfindungsgemäße Walzenmühle,
Fig.2 einen Schnitt längs der Linie II-II der Fig.1,
Fig.3 eine Detaildarstellung des Spannsystemes und der Festsetzeinrichtung.

Die in der Zeichnung veranschaulichte Gutbett-Walzenmühle enthält zwei antreibbare Walzen 1 und 2, die miteinander einen mit Mahlgut beschickten Walzenspalt 3 bilden. Die beiden Walzen 1 und 2 sind an ihren axialen Enden mittels Lagern 4 in Lagersteinen 5 bzw. 6 gelagert, wobei die Lagersteine 5, 6 von einer Grundplatte 7 getragen werden und in Führungen 8 geführt sind.

Die Walze 1 ist an einem Anschlag 9 abgestützt und stellt damit eine ortsfest angeordnete Walze dar. Die Walze 2 ist zur Einstellung des Walzenspaltes 3 verstellbar und wird nach Einstellung des Walzenspaltes 3 in ihrer Lage fixiert.

Zur Einstellung des Walzenspaltes 3 (durch Verstellung der Walze 2) dient ein Spannsystem, das vier Zuganker 10 enthält, die die Lagersteine 5 und 6 durchsetzen. Am einen Ende (in Fig.1 rechts) liegen die Zuganker 10 über Zugankerköpfe 11 an der äußeren Stirnseite der Lagersteine 5 an. Am anderen Ende sind auf den Zugankern 10 hydraulische Zylinder-Kolben-Anordnungen 12 angeordnet. Wie Fig.3 im einzelnen zeigt, ist der Zylinder 13 fest mit dem Zuganker 10 verbunden, während der Kolben 14 an der dem Walzenspalt 3 abgewandten Stirnseite der beweglichen Lagersteine 6 anliegt.

Die zwischen dem Zylinder 13 und dem Kolben 14 vorhandene Kammer 15 ist über ein Rückschlagventil 16 und eine Druckmittelpumpe 17 an ein Druckmittelreservoir 18 angeschlossen. Ein Steuerventil 19 ermöglicht eine direkte Abführung des Druckmittels aus der Kammer 15 in das Druckmittelreservoir 18.

Der Kolben 14 der Zylinder-Kolben-Anordnung 12 ist als eine doppelwandige, hydraulisch festsetzbare Hülse ausgebildet, die eine ringzylindrische Kammer 14a enthält und die das Haftreibungselement einer Festsetzeinrichtung bildet, durch die die verstellbare Walze 2 in einer vorbestimmten Lage fixiert werden kann. Die Kammer 14a des Kolbens 14 ist über ein Rückschlagventil 20 und eine Druckmittelpumpe 21 an das Druckmittelreservoir 18 angeschlossen. Ein Steuerventil 22 ermöglicht eine Druckentlastung der Kammer 14a.

Zwischen den Lagersteinen 5 und 6 sind Abstandshalter 23 vorgesehen, durch die der Walzenspalt 3 beim Einstellvorgang auf einen minimalen Wert begrenzt wird. Weiterhin ist ein Anschlag 24 vorgesehen, der die Bewegung der beweglichen Lagersteine 6 nach außen begrenzt.

Weiterhin sind (in der Zeichnung nicht im einzelnen veranschaulichte) Meßeinrichtungen vorgesehen, die zur Bestimmung des im Walzenspalt 3 herrschenden Mahldruckes dienen. Zu diesem Zweck können im Bereich zwischen den Lagersteinen 5 und 6 Dehnungsmeßstreifen auf den Zugankern 10 angeordnet werden. Eine andere Möglichkeit besteht darin, zwischen den Zugankerköpfen 11 und den Lagersteinen 5 der ortsfesten Walze 1 ringförmige Druckkraftsensoren vorzusehen. In beiden Fällen werden die Signale der einzelnen Meßeinrichtungen zweckmäßig einem Mittelwertbildner zugeführt und zu einem gemittelten Signal verarbeitet.

Distanzstücke 25 fixieren die Walzen 1 und 2 in ihrer Lage zwischen den Lagersteinen 5 bzw. 6.

Die Funktion der nach dem erfindungsgemäßen Verfahren arbeitenden Walzenmühle ist - insbesondere was die Einstellung und Fixierung des Walzenspaltes sowie die Überlastsicherung anbelangt - folgendermaßen:

Das Anfahren der Mühle erfolgt in gelöstem, drucklosem Zustand der Festsetzeinrichtung; die Kammer 14a des Kolbens 14 ist somit über das Steuerventil 22 mit dem Druckmittelreservoir 18 verbunden. Der Kolben 14 ist demgemäß auf dem zugehörigen Zuganker 10 frei verschiebbar.

Durch den über die Walzenbreite gleichmäßig zwischen die Walzen eingeführten Mahlgutstrom wird die jetzt verschiebbare Walze 2 von der ortsfesten Walze 1 weggedrückt, und zwar maximal so weit, bis die mit den unteren Zugankern 10 verbundenen Zylinder 13 zur Anlage am Anschlag 24 kommen (dieser Anschlag ist zweckmäßig einstellbar). Hierdurch vergrößert sich der Walzenspalt 3, und es stellt sich ein Startmahldruck ein, der u.a. von den Einzugsbedingungen im Spalt und von den Reibungsverhältnissen beim Verschieben der Lagersteine 6 abhängig ist.

Nunmehr werden die Lagersteine 6 der verstellbaren Walze 2 durch das Spannsystem in Richtung auf die ortsfeste Walze 1 verschoben, indem durch die Druckmittelpumpe 17 Druckmittel in die Kammern 15 der Zylinder 13 eingeführt und hierdurch die Kolben 14 und die beweglichen Lagersteine 6 nach rechts verschoben werden. Die hierbei in den Zugankern 10 auftretende Zugkraft wird gemessen, wobei gleichzeitig die verstellbare Walze 2 exakt parallel zur ortsfesten Walze 1 gehalten wird. Zu diesem Zweck wird zweckmäßig die Größe des Walzenspaltes 3 an wenigstens zwei Stellen gemessen. Bei Abweichungen von der parallelen Lage werden die vier Zylinder-Kolben-Anordnungen 12 unterschiedlich beaufschlagt und auf diese Weise eine exakte Parallelität beider Walzen gewährleistet.

Hat der Mahldruck im Walzenspalt 3 den vorbestimmten, optimalen Wert erreicht (der zweckmäßig durch geeignete Vorversuche ermittelt wurde), so wird den Kammern 14a der Kolben 14 über die Druckmittelpumpe 21 Druckmittel zugeführt. Der Kolben 14, der eine doppelwandige hydraulisch festsetzbare Hülse bildet, wird dadurch in radialer Richtung nach innen und außen aufgeweitet und zwischen dem Zylinder 13 und dem Zuganker 10 verklemmt. Damit sind die Lagersteine 6 auf den Zugankern 10 fixiert, und der Walzenspalt 3 ist in seiner Größe festgelegt. Nunmehr wird die Kammer 15 der Zylinder-Kolben-Anordnungen 12 durch Betätigung des Steuerventiles 19 druckentlastet, und es wird der Mahlbetrieb durchgeführt.

Die Kolben 14 der Festsetzeinrichtungen erzeugen im druckbeaufschlagten Zustand einen Kraftschluß mit den zugehörigen Zugankern 10. Die Haltekraft ist hierbei vom aufgebrachten hydraulischen Druck abhängig. Da alle vier Festsetzeinrichtungen durch Rohrleitungen miteinander verbunden sind, ist die erzeugte Haltekraft der vier Festsetzeinrichtungen gleich.

Wird nun die vorgegebene Haltekraft aufgrund eines Anstieges der Mahlkraft, beispielsweise aufgrund des Einzuges eines Fremdkörpers zwischen die Walzen, an einer der vier Festsetzeinrichtungen überschritten, so kommt es zu einem Durchrutschen des betreffenden Kolbens 14 auf dem zugehörigen Zuganker 10. Durch die Relativbewegung zwischen dem Kolben 14 und dem Zuganker 10 wird ein (in der Zeichnung nicht veranschaulichtes) Unterbrecherrohr abgeschert, das in dem System zur Zuführung des hydraulischen Druckmittels zur Kammer 14a enthalten ist. Dadurch wird schlagartig der Druck in allen vier Festsetzeinrichtungen abgebaut. Gleichzeitig wird die Mahlgutaufgabe zur Mühle gestoppt oder die gesamte Mühle abgeschaltet. Die Lagersteine 6 der verstellbaren Walze 2 können nun bis zu dem Anschlag 24 frei nach außen verschoben werden.

Nach dem Ansprechen dieser Überlastsicherung und dem Ausweichen der verstellbaren Walze 2 wird zunächst festgestellt, welches der vier Unterbrecherrohre abgeschert worden ist. Nachdem das defekte Unterbrecherrohr durch ein neues ersetzt wurde, kann die Mühle in der bereits erläuterten Weise wieder angefahren werden, indem zunächst (durch Druckmittelzufuhr) zur Kammer 15 der Zylin der 13) der Walzenspalt 3 auf den vorgegebenen Wert eingestellt und dann (durch erneute Druckmittelzufuhr zu den Kammern 14a der Kolben 14) die verstellbare Walze 2 und damit der Walzenspalt 3 fixiert werden.

Die zuvor in ihrer Funktion erläuterte Überlastsicherung kann durch geeignete Maßnahmen modifiziert und abgewandelt werden. So können vor allem im Zuführsystem des hydraulischen Druckmittels für jede hydraulisch festsetzbare Hülse der Festsetzeinrichtungen, also für den Kolben 14, an sich bekannte und daher nicht näher veranschaulichte Druckeinstellmittel (wie z.B. einstellbare Überdruckventile oder dergleichen) derart vorgesehen werden, daß der hydraulische Druck in jeder Hülse in Anpassung an eine erforderliche Haltekraft einstellbar und damit veränderbar ist. Auf diese Weise ergibt sich somit eine in ihrem Ansprechen einstellbare Überlastsicherung.

Ferner besteht die Möglichkeit, jeder hydraulisch festsetzbaren Hülse, also jedem Kolben 14, an sich bekannte und geeignete Druckeinstell- und Drucküberwachungselemente in der Weise zuzuordnen, daß der hydraulische Druck in diesen Hülsen der Festsetzeinrichtungen bei Überschreiten eines vorbestimmten Mahldruckes durch Öffnen des den ringzylindrischen Kammern 14a zugehörigen Steuerventiles 22 schlagartig abgebaut werden kann, wodurch dann die verstellbare Walze 2 sofort freigegeben wird. Durch entsprechende Steuerverbindungen kann beim Öffnen des einen Steuerventiles der einen Festsetzeinrichtung dafür gesorgt werden, daß sofort auch die Steuerventile 22 der übrigen Festsetzeinrichtung geöffnet werden, wenn z.B. nur an einer der Kammern 14a der vorbestimmte Mahldruck überschritten worden ist.

Es versteht sich von selbst, daß die verschiedenen Druck einstellmöglichkeiten und Steuermaßnahmen der Festsetzeinrichtungen auch in geeigneter Weise miteinander kombiniert werden können.

## Patentansprüche

1. Verfahren zum Zerkleinern von Mahlgut unter Verwendung von zwei angetriebenen Walzen (1, 2), die miteinander einen mit Mahlgut beschickten Walzenspalt (3) bilden, wobei eine Walze (1) ortsfest angeordnet und die andere Walze (2) in Richtung auf die ortsfeste Walze verstellbar ist,
gekennzeichnet durch folgende Verfahrensschritte:
a) unter Zuführung des Mahlgutes wird zunächst die verstellbare Walze (2) mit so hoher Kraft in Richtung auf die ortsfeste Walze (1) gedrückt, daß sich der Walzenspalt (3) auf einen Wert einstellt, bei dem im Walzenspalt ein vorgegebener Mahldruck vorhanden ist;
b) sodann wird der gemäß a) eingestellte Walzenspalt (3) durch Festlegung der Lage der verstellbaren Walze (2) fixiert.

2. Verfahren nach Anspruch 1, dadurch gekennzeichnet, daß die verstellbare Walze (2) beim Überschreiten eines vorbestimmten Mahldruckes im Sinne einer Vergrößerung des Walzenspaltes (3) aus ihrer fixierten Lage freigegeben wird.

3. Verfahren nach Anspruch 1, dadurch gekennzeichnet, daß die zur Einstellung des Walzenspaltes (3) dienende Kraft nach Fixierung des eingestellten Walzenspaltes aufgehoben wird.

4. Verfahren nach Anspruch 1, dadurch gekennzeichnet, daß während des Verfahrensschrittes a) die verstellbare Walze (2) exakt parallel zur ortsfesten Walze (1) gehalten wird, vorzugsweise durch Messung der Größe des Walzenspaltes (3) an wenigstens zwei Stellen und Beeinflussung der auf die verstellbare Walze (2) wirkenden Kräfte.

5. Vorrichtung zum Zerkleinern von Mahlgut, enthaltend
a) zwei antreibbare Walzen (1, 2), die miteinander einen mit Mahlgut beschickten Walzenspalt (3) bilden und von denen die eine Walze (1) ortsfest angeordnet und die andere Walze (2) in Richtung auf die ortsfeste Walze verstellbar ist,
b) eine Einrichtung zur Erzeugung eines die Walzen in Richtung aufeinander pressenden, das Mahlgut im Walzenspalt zerkleinernden Mahldruckes,
dadurch gekennzeichnet, daß die Einrichtung zur Erzeugung des Mahldruckes folgende Elemente aufweist:
b₁) ein auf die verstellbare Walze (2) wirkendes Spannsystem zur Einstellung des Walzenspaltes (3) auf einen Wert, bei dem im Walzenspalt bei Zuführung des Mahlgutes ein vorgegebener Mahldruck vorhanden ist,
b₂) eine Festsetzeinrichtung zur Fixierung der verstellbaren Walze (2) in der Lage, in der der Walzenspalt (3) den unter b₁) genannten Wert besitzt.

6. Vorrichtung nach Anspruch 5, dadurch gekennzeichnet, daß die Festsetzeinrichtung wenigstens ein Haftrei bungselement enthält, das bis zum Erreichen eines vorbestimmten Mahldruckes die verstellbare Walze (2) in der eingestellten Lage hält und beim Überschreiten dieses Mahldruckes unter Aufhebung der Haftreibung die verstellbare Walze im Sinne einer Vergrößerung des Walzenspaltes (3) freigibt.

7. Vorrichtung nach Anspruch 6, bei der wenigstens die verstellbare Walze (2) an ihren beiden axialen Enden in je einem beweglichen Lagerstein (6) gelagert ist, der in Richtung auf die ortsfest angeordnete Walze (1) gleitbeweglich gelagert ist, wobei das Spannsystem Zuganker (10) enthält, die die Lagersteine (6) durchsetzen und an einem ortsfesten Widerlager verankert sind, dadurch gekennzeichnet, daß auf den Zugankern (10) jeweils eine hydraulisch festsetzbare Hülse angeordnet ist, die das Haftreibungselement der Festsetzeinrichtung bildet und auf der dem Walzenspalt (3) abgewandten Stirnseite des beweglichen Lagersteines (6) anliegt.

8. Vorrichtung nach Anspruch 7, bei der das Spannsystem hydraulische Zylinder-Kolben-Anordnungen (12) zur Zugbeanspruchung der Zuganker (10) enthält, deren Zylinder (13) mit den Zugankern (10) fest verbunden sind und deren Kolben (14) an der dem Walzenspalt (3) abgewandten Stirnseite der beweglichen Lagersteine (6) anliegen, dadurch gekennzeichnet, daß die hydraulisch festsetzbaren Hülsen die Kolben (14) der Zylinder-Kolben-Anordnungen 12 bilden.

9. Vorrichtung nach Anspruch 8, dadurch gekennzeichnet, daß die hydraulisch festsetzbaren Hülsen doppelwandig ausgebildet sind und wenigstens eine zur Zuführung eines hydraulischen Druckmittels bestimmte ringzylindrische Kammer (14) aufweisen.

10. Vorrichtung nach Anspruch 9, dadurch gekennzeichnet, daß das System zur Zuführung des hydraulischen Druckmittels im Bereich jeder hydraulisch festsetzbaren Hülse ein bei einer bestimmten Relativbewegung zwischen Hülse und Zuganker (10) abgeschertes und dadurch den hydraulischen Druck in allen Hülsen der Festsetzeinrichtung schlagartig abbauendes Unterbrecherrohr enthält.

11. Vorrichtung nach Anspruch 9, dadurch gekennzeichnet, daß im Zuführsystem des hydraulischen Druckmittels für jede hydraulisch festsetzbare Hülse Druckeinstellmittel derart vorgesehen sind, daß der hydraulische Druck in jeder Hülse in Anpassung an eine erforderliche Haltekraft veränderbar ist.

12. Vorrichtung nach Anspruch 9, dadurch gekennzeichnet, daß jeder hydraulisch festsetzbaren Hülse Druckeinstell- und -überwachungselemente in der Weise zugeordnet sind, daß der hydraulische Druck in diesen Hülsen der Festsetzeinrichtung bei Überschreiten eines vorbestimmten Mahldruckes durch Öffnen des den ringzylindrischen Kammern (14a) zugeordneten Steuerventiles (22) schlagartig abbaubar ist.

13. Vorrichtung nach Anspruch 5, dadurch gekennzeichnet, daß Abstandshalter (23) vorgesehen sind, durch die der Walzenspalt (3) beim Einstellvorgang auf einen minimalen Wert begrenzt wird.

14. Vorrichtung nach Anspruch 7, dadurch gekennzeichnet, daß Meßeinrichtungen zur Bestimmung des Mahldruckes vorgesehen sind, vorzugsweise im Bereich zwischen den Lagersteinen (5, 6) der ortsfesten und der verstellbaren Walze (1 bzw. 2) auf den Zugankern (10) angeordnete Dehnungsmeßstreifen oder zwischen dem Kopf (11) und dem Zuganker (10) und den Lagersteinen (5) der ortsfesten Walze (1) angeordnete ringförmige Druckkraftsensoren.
